# EUROPÄISCHE PATENTSCHRIFT

(11) **EP 0 588 764 B1**
(45) Veröffentlichungstag und Bekanntmachung des Hinweises auf die Patenterteilung: **28.05.1997**
(21) Anmeldenummer: 93810619.2
(22) Anmeldetag: 30.08.1993
(51) Int. Cl.: B42C 11/02, B65H 39/02, B65H 29/04

(54) **Einrichtung zum Zusammenfassen von einem gefalzten Umschlag zugeführten Druckprodukten**
Device for assembling printed products fed to a folded cover
Dispositif pour assembler des produits imprimés alimentés vers une couverture pliée

(30) Priorität: 14.09.1992 CH 2893/92
(43) Veröffentlichungstag der Anmeldung: 23.03.1994
(73) Patentinhaber: GRAPHA-HOLDING AG, CH-6052 Hergiswil (CH)
(72) Erfinder: Heinz, Linder, CH-4800 Zofingen (CH)

(56) Entgegenhaltungen:
- EP-A- 0 241 634
- EP-A- 0 247 315
- EP-A- 0 344 102
- FR-A- 2 247 408
- Zeitungstechnik, 4/83, Seite 18, "Arbeitsprinzip der Thorsted Insertomatic"

## Beschreibung

Die Erfindung betrifft eine Einrichtung nach dem Oberbegriff des Patentanspruches 1.

Eine bekannte, in der "Zeitungstechnik" April 1983, Seite 18 offenbarte Einsteckmaschine "Insertomatic" der Thorsted maskiner AS besteht aus einem um eine horizontale Achse rotierenden Förderorgan, das sektorartige Aufnahmetaschen aufweist, die im oberschlächtigen Förderbereich von einem Anleger mit einem Hauptprodukt bzw. einem Umschlag falzvoran beschickt werden, und in welchen nach dem Oeffnen auf dem weiteren Förderweg ein oder mehrere vorgesammelte Vorprodukte bzw. Beilagen eingesteckt werden. Zu diesem Zweck liegen sich der Anleger für die Hauptprodukte und die Zuführvorrichtung für die Vorprodukte an dem Förderorgan gegenüber, wobei die Zuführvorrichtung für die Vorprodukte dem Anleger nachgeschaltet angordnet ist.
Die Vorprodukte werden von in Reihe einander nachgeschalteten Anlegern auf einer die Zuführvorrichtung bildenden Sammelstrecke zusammengetragen und den in den Aufnahmetaschen geöffneten Hauptprodukten zugeführt.
Durch die weitere Drehbewegung des Förderorgans werden die vollständigen Druckprodukte im unterschlächtigen Förderbereich des Förderorgans den Aufnahmetaschen entnommen und durch ein Förderband abgeführt.

Eine solche Anordnung der Auslage ist nachteilig, weil durch sie die in den Umschlägen oder Hauptprodukten eingesteckten Beilagen und Vorprodukte ersteren über die nach unten geneigte Öffnung entgleiten können und dadurch die Weiterverarbeitung durch Unterbrüche stören.

An die vorliegende Erfindung ist somit die Aufgabe gestellt, eine Einrichtung der eingangs erwähnten Art zu schaffen, durch die die Zuverlässigkeit der Verarbeitung zugeführter Druckprodukte verbessert werden kann.

Erfindungsgemäss wird diese Aufgabe nach den Merkmalen des kennzeichnenden Teils des Patentanspruches 1 gelöst.
Dadurch können die Umschläge an der offenen Seite von oben erfasst, das Austreten der in die Umschläge eingesteckten Beilagen verhindert, die Weiterverarbeitung gewährleistend, den Aufnahmetaschen entnommen werden.

Bei der Ausbildung des Erfindungsgegenstandes erweist sich ein trommelförmiges Förderorgan aufgrund hoher Stabilität und der einfachen Anordnungweise von Aufnahmetaschen als vorteilhaft.

Besonders zweckmässig zeigt sich bei der Ausgestaltung der Entnahmestation ein zum Förderorgan benachbarter, gleichsinnig wie letzteres angetriebener, mittels gesteuerten Greifzangen in die geöffneten Aufnahmetaschen eintauchender Takttransporteur, der die Druckprodukte den Aufnahmetaschen an der offenen Seite erfassend entnimmt.

Vorzugsweise ist wenigstens die vorlaufende Wand einer Aufnahmetasche derart gesteuert, dass sie an der Beschickungsstation für den Umschlag eine verzögerte Fortbewegung erfährt, sodass ein weitgehend stufenloser Übergang von dieser Station in die Aufnahmetaschen entsteht.

Aus dem gleichen Grund kann die die Beilagen in die Aufnahmetaschen führende nachlaufende Wand der Aufnahmetaschen an der Zuführstation für die Beilagen hinsichtlich der Fortbewegung verzögernd gesteuert ausgebildet sein.

Die Aufnahmetaschen sind vorzugsweise mit Haltevorrichtungen ausgebildet, welche die zugeführten Umschläge nach Verlassen der Beschickungsstation beim Durchfahren in Lage halten, insbesondere im unterschlächtigen Bereich des Förderorgans.

Im übrigen können beide oder eine der Wände der Aufnahmetaschen derart verstellbar gesteuert sein, dass die Aufnahmetaschen nach der Beschickungsstation geschlossen sind.

Sobald sich die Aufnahmetaschen über einer durch die Drehachse des Förderorgans gelegten Ebene befinden, können sie mit Beilagen bzw. Druckprodukten weiterbeschickt werden, wozu sie zur Öffnung der Umschläge vorteilhaft in eine Offenstellung versetzt werden.
Hierzu ist vorzugsweise die oben liegende Seite eines Umschlages mit der oberen bzw. vorlaufenden zur Öffnung angetriebenen Wand der Aufnahmetaschen bspw. mittels einer betätigbaren Klammer ausgebildet.

Zur Vorbereitung der Entnahme der vollständigen Produkte aus den Aufnahmetaschen, weisen diese zweckmässig eine die zugeführten Druckprodukte inklusive Umschlag bzw. Hauptprodukt aneinanderlegende bzw. zusammenschliessende Vorrichtung auf, welche die Druckprodukte vorzugsweise gegen die nachlaufende Wand der Aufnahmetaschen versetzt, wo sie in einem nächsten Schritt als Paket von den Greifzangen des Takttransporteurs erfasst und abgeführt werden.

Bei einer dazu geeigneten Anordnungsweise ist die Beschickungsstation für Umschläge oder ein als Hauptprodukt verwendetes Druckprodukt als Druckbogenanleger ausgebildet.

Eine alternative Ausgestaltung der erfindungsgemässen Einrichtung ist mit einer Beschickungsstation versehen, welcher eine die Umschläge von einer Papierrolle erzeugende Bogenschneid- und Falzvorrichtung vorgeschaltet ist.

Bei einer Weiterausgestaltung könnte der Umschlag an der offenen Seite mit einem Klebefalz versehen sein, sodass die zugeführten Beilagen durch Umlegen des Klebefalzes vollständig umfasst werden.

Eine weitere Möglichkeit zum Zusammenfassen der Beilagen bietet sich durch die Verwendung einer Folienbahn, indem zur Bildung eines gefalzten Umschlages den Aufnahmetaschen des rotierenden Förderorgans an der Beschickungsstation durch eine in die Aufnahmetaschen eintauchende Einzugsvorrichtung jeweils ein an der offenen Seite verschweissbarer Abschnitt einer Folienbahn zugeführt wird.

Dabei können die freien Ränder der Abschnitte nach dem Zuführen der Beilagen gegenseitig verschweisst werden, bspw. durch eine Schliessbewegung der Aufnahmetaschen, die mit einer Schweissvorrichtung versehen sind.

Als geeignet erweist sich eine Einzugsvorrichtung, die spätestens nach dem Beschicken der Aufnahmetaschen aus diesen aushebbar ist.

Im Weiterverlauf dieser Verarbeitungsweise können die von einer Folie völlig umschlungenen Beilagen als Paket aus den Aufnahmetaschen auf eine kommunizierende Fördervorrichtung ausgestossen werden.

Anschliessend wird die vorliegende Erfindung anhand von in der Zeichnung dargestellten Ausführungsbeispielen erörtert. Es zeigen:
- Fig. 1: einen schematischen Längsschnitt durch eine Ausführung nach der erfindungsgemässen Einrichtung,
- Fig. 2: eine alternative Beschickungsstation einer Ausführungsform nach der erfindungsgemässen Einrichtung und
- Fig. 3: eine weitere alternative Beschickungsstation einer Ausführungsform nach der erfindungsgemässen Einrichtung.

Fig. 1 zeigt eine Einrichtung 1 zum Zusammenfassen von einem wenigstens einmal gefalzten Umschlag 2 oder einem als Umschlag benützten Hauptprodukt zugeführten Druck- resp. Vorprodukten oder Beilagen, indem einem Umschlag 2 oder dgl. in aufgespreiztem Zustand ein oder mehrere Druckprodukte 3 zugeführt werden.
Hierzu sieht die Einrichtung 1 gemäss Fig. 1 ein trommelförmig ausgebildetes Förderorgan 4 vor, das in mehrere, in eine Schliess- und Öffnungsstellung versetzbare sektorielle Aufnahmetaschen 9 unterteilt ist, denen eine den Umschlag 2 falzvoran zuführende Beschickungsstation 5, bspw. ein Druckbogenanleger zugeordnet ist sowie eine der Beschickungsstation 5 nachgeschaltete Zuführstation 6 für die durch mehrere Anleger 7 zusammengetragenen Druckprodukte 3 und eine Entnahmestation 8. Der Umschlag 2 wird von der Beschickungsstation 5 seitlich dem um eine etwa horizontale Achse rotierenden Förderorgan 4 zugeführt und anschliessend in einer Halteposition durch den unterschlächtigen Förderbereich des Förderorgans 4 an eine Zuführstation 6 für die Beilagen transportiert. Vor dem Erreichen der Zuführstation 6 werden die Aufnahmetaschen 9 mit dem Umschlag 2 geöffnet, sodass letzterer mit den zusammengetragenen Beilagen 3 beschickt werden kann.
Danach werden Umschlag 2 und Beilagen 3 aneinandergelegt, so dass sie durch in die Aufnahmetaschen 9 eintauchende Greifzangen 11 eines über dem Förderorgan 4 angeordneten gleichsinnig wie das Förderorgan 4 angetriebenen Takttransporteur 12 den Aufnahmetaschen 9 entnommen werden können. Das Zusammentragen der Beilagen 3 erfolgt im vorliegenden Fall mittels mehreren in Serie geschalteten Anlegern 7, die die von jeweils einem Stapel abgezogenen Beilagen 3 auf einem nachgiebig abgestützten Förderband 10 deponieren. Die abgezogenen Beilagen 3 werden nach Erreichen des Förderbandes 10 von einem aufliegend mitlaufenden Band 13 bis zu dem nächsten Anleger begleitet. Jeder nachfolgende Anleger setzt seine Beilage 3 auf die von hinten zugeführte/n auf.
Um einerseits die Beilagen 3 an den Anlegern 7 manuell auflegen, andererseits die Aufnahmetaschen in einem Gefälle beschicken zu können, verläuft das Förderband 10 nach der Anlegerreihe in einem ansteigenden Abschnitt weiter, sodass die Produkte anschliessend durch die Öffnung der zu beschickenden Aufnahmetasche 9 abfallen können. Selbstverständlich ist es möglich, eine sich in der Aufnahmeposition befindende Aufnahmetasche vom unmittelbaren Ende der Anlegerreihe aus zu bedienen, jedoch sind dazu die Anleger 7 höher anzuordnen und bedarfsfalls mit Transporteuren oder dgl. zu beschicken.

An der Beschickungsstation 5 wird die in Förderrichtung vordere Wand 14, wie aus Fig. 1 erkennbar hinsichtlich ihrer Fortbewegung verzögernd gesteuert, sodass die Umschläge 2 in der Aufnahmetasche jeweils nach kurzer Zeit und unbeeinflusst ihre Transportlage erreichen.

Auf gleiche Weise kann auch die nachlaufende Wand 15 an der Zuführstation 6 für die Beilagen 3 oder Druckprodukte sich verzögernd fortbewegend ausgebildet sein.

Damit die an der Beschickungsstation 5 entgegengenommenen Umschläge 2 oder Hauptprodukte im unterschlächtigen Transportbereich des Förderorgans 4 nicht aus den Aufnahmetaschen 9 fallen, ist eine in der Zeichnung nicht erkennbare Haltevorrichtung an den Aufnahmetaschen 9 vorgesehen oder es kann zum selben Zweck die Aufnahmetasche nach der Beschickung mit einem Umschlag 2 durch die Wände 14, 15 geschlossen und vor der Zuführstation 6 für die Beilagen 3 wieder geöffnet werden.

Das Einstecken der Beilagen 3 in die Aufnahmetaschen 9 bei durch eine Vorrichtung 16 geöffnetem Umschlag 2 erfolgt mittels der der Anlegerreihe nachgeschaltet zugeordneten Auslage 17.
Danach werden die sich am Ende der Beschickung in der Aufnahmetasche befindenden Produkte an der Innenseite der nachlaufenden Wand 15 aneinandergelegt bzw. zusammengefasst und durch die von oben eintauchenden Greifzangen 11 entnommen bzw. abgeführt.

Alternativ kann gemäss Fig. 2 der die Beilagen 3 zusammenfassende Umschlag 2 vor dessen Überführung in das Förderorgan 4 von einer aufgewickelten Papierbahn 18 über eine Bogenschneid-19 und Falzvorrichtung 20 hergestellt werden.
Ein Adressiergerät 21 zwischen Falzvorrichtung 20 und Förderorgan 4 sorgt für ein versandfertiges Produkt.
Der Umschlag 2 könnte durch einen Klebefalz ausgebildet sein, der dem vollständigen Umfassen der Beilagen dient.

Eine andere Möglichkeit, die Beilagen 3 zusammenzufassen oder zu umfassen, zeigt Fig. 3.
Bei der dort teilweise dargestellten Einrichtung 1 werden die Aufnahmetaschen 9 des Förderorgans 4 vorerst von einem Folienband 22 an der Beschikkungsstation 5 ausgekleidet, um anschliessend mit Beilagen 3 beschickt zu werden. Die innere Auskleidung erfolgt durch eine Einzugsvorrichtung 23, die die etwa in Umfangnähe herangeführte Folie von aussen in die Aufnahmetaschen 9 zieht.
Die Einzugsvorrichtung 23 verbleibt solange am unteren Ende der Aufnahmetaschen 9, bis diese mit der ersten Beilage 3 beschickt ist. Danach wird sie aus der Aufnahmetasche 9 entfernt und an der Beschickungsstation 5 wieder in die Zustellposition versetzt.
Am äusseren Rand wenigstens einer Wand 14, 15 der Aufnahmetaschen 9 ist eine Schweissvorrichtung 24 angebracht, welche durch Schliessen der Aufnahmetaschen 9 die am Umfang des Förderorgans 4 sich befindende Folienbahn 22 zu einem die Beilagen 3 vollständig umfassenden Umschlag verschweisst.
Anschliessend werden die Aufnahmetaschen 9 oberhalb der Drehachse des Förderorgans 4 geöffnet und die paketähnlichen Gebinde mit den Druckprodukten durch eine angedeutete Ausstossvorrichtung 25 aus dem Förderorgan 4 auf eine Fördervorrichtung 26 versetzt und weitertransportiert.

## Patentansprüche

1. Einrichtung zum Zusammenfassen von einem gefalzten Umschlag zugeführten Druckprodukten, bestehend aus einem sektorartige Aufnahmetaschen aufweisenden, umlaufenden Förderorgan, dem umfangseitig eine den Umschlag falzvoran zuführende Beschickungsstation und wenigstens eine nachgeschaltete, den geöffneten Umschlag beschickende Zuführstation für die zusammengetragenen Druckprodukte sowie eine Entnahmestation zugeordnet sind, dadurch gekennzeichnet, dass der die sich an dem Förderorgan (4) etwa gegenüberliegenden Beschickungs- (5) und Zuführstationen (6) verbindende unterschlächtige Förderbereich des Förderorgans (4) förderwirksam ausgebildet und die Entnahmestation (8) oberhalb einer durch die Drehachse des Förderorgans (4) verlaufenden Horizontalebene angeordnet ist.

2. Einrichtung nach Anspruch 1, dadurch gekennzeichnet, dass das Förderorgan (4) trommelförmig ausgebildet ist und mehrere am Umfang verteilte in eine Schliess- und Oeffnungsstellung steuerbare Aufnahmetaschen (9) aufweist.

3. Einrichtung nach einem der Ansprüche 1 und 2, dadurch gekennzeichnet, dass die Entnahmestation (8) durch einen zum Förderorgan (4) benachbarten, gleichsinnig angetriebenen, mittels gesteuerter Greifzangen (11) in die Aufnahmetaschen (9) eintauchenden Takttransporteur (12) ausgebildet ist.

4. Einrichtung nach einem der Ansprüche 1 bis 3, dadurch gekennzeichnet, dass die in Förderrichtung vorauslaufenden Wände (14) der Aufnahmetaschen (9) hinsichtlich ihrer Fortbewegung an der Beschickungsstation (5) für Umschläge oder Hauptprodukte verzögernd gesteuert sind.

5. Einrichtung nach einem der Ansprüche 1 bis 4, dadurch gekennzeichnet, dass die in Förderrichtung jeweils nachlaufende Wand (15) einer Aufnahmetasche (9) hinsichtlich ihrer Fortbewegung an der Zuführstation (6) für die Beilagen verzögernd gesteuert ist.

6. Einrichtung nach einem der Ansprüche 1 bis 5, dadurch gekennzeichnet, dass die Aufnahmetaschen (9) nach Verlassen der Beschickungsstation (5) in eine die Umschläge (2) haltende Stellung versetzbar sind.

7. Einrichtung nach einem der Ansprüche 1 bis 6, dadurch gekennzeichnet, dass jeweils die nachlaufende Wand (15) einer Aufnahmetasche (9) zur Schliessung letzterer ausgebidet ist.

8. Einrichtung nach einem der Ansprüche 1 bis 7, dadurch gekennzeichnet, dass die Aufnahmetaschen (9) in Förderrichtung betrachtet vor der Zuführstation (6) für Beilagen (3) zur Öffnung der gefalzten Umschläge (2) ausgebildet ist.

9. Einrichtung nach einem der Ansprüche 1 bis 8, dadurch gekennzeichnet, dass die Aufnahmetaschen (9) eine die zugeführten Druckprodukte (2, 3) nach der Zuführstation (6) zusammenschliessende Vorrichtung aufweisen.

10. Einrichtung nach einem der Ansprüche 1 bis 9, dadurch gekennzeichnet, dass die Beschickungsstation (5) für Umschläge (2) oder Hauptprodukte als Druckbogenanleger ausgebildet ist.

11. Einrichtung nach einem der Ansprüche 1 bis 9, dadurch gekennzeichnet, dass der Beschickungsstation (5) eine die Umschläge (2) von einer Papierrolle erzeugende Bogenschneid- und Falzvorrichtung (19, 20) vorgeschaltet ist.

12. Einrichtung nach Anspruch 11, dadurch gekennzeichnet, dass der Umschlag (2) an der offenen Seite mit einem klebbaren Rand oder einem Klebefalz versehen ist.

13. Einrichtung nach einem der Ansprüche 1 bis 9, dadurch gekennzeichnet, dass zur Bildung eines gefalzten Umschlages (2) den Aufnahmetaschen (9) an der Beschickungsstation (5) durch eine in die Aufnahmetaschen (9) eintauchende Einzugsvorrichtung (23) jeweils ein an der offenen Seite verschweissbarer Abschnitt einer Folienbahn (22) zugeführt wird.

14. Einrichtung nach Anspruch 13, dadurch gekennzeichnet, dass die Einzugsvorrichtung (23) aus den beschickten Aufnahmetaschen (9) aushebbar ausgebildet ist.

15. Einrichtung nach einem der Ansprüche 13 und 14, dadurch gekennzeichnet, dass das Förderorgan (4) eine an der Entnahmestation (8) wirksame Ausstossvorrichtung (25) aufweist.

16. Einrichtung nach den Ansprüchen 13 bis 15, dadurch gekennzeichnet, dass die Entnahmestation (8) durch ein mit der Ausstossvorrichtung (25) kommunizierende Fördervorrichtung (26) ausgebildet ist.

## Claims

1. Device for assembling printed products which are delivered to a folded envelope, comprising a rotating conveying element with sectored receiving pockets, peripherally associated with a feeding station which feeds an envelope fold forward and downstream with at least one delivery station which feeds assembled printed products to the opened envelope, as well as an outlet station, **characterised in that** the lower conveying area of conveyer element (4), which connects the feeding stations (5) and delivery stations (6) positioned approximately opposite each other on the conveying element, are designed to be operationally conveying, and the outlet station (8) is arranged above a horizontal plane which extends through the rotary axis of the conveying element (4).

2. Device according to Claim 1, **characterised in that** the conveying element (4) is designed to be drumshaped and comprises a plurality of peripherally spaced receiving pockets (9) which can be moved into a shut and open position.

3. Device according to one of Claims 1 and 2, **characterised in that** the outlet station (8) is established by way of a cycled transporter (12), which is adjacent the conveying element (4), driven in the same direction and dipping into the receiving pockets (9) by means of controlled grabbing tongs (11).

4. Device according to one of Claims 1 to 3, **characterised in that** the walls (14), which advance in the conveying direction, of the receiving pockets (9) are, with respect to their onward movement at the feeding station (5) for envelopes or main products, under retarded control.

5. Device according to one of Claims 1 to 4, **characterised in that** the wall (15), which respectively trails in the conveying direction, of a receiving pocket (9) is, with respect to its onward movement at the delivery station (6) for enclosures, under retarded control.

6. Device according to one of Claims 1 to 5, **characterised in that** the receiving pockets (9) are, after having departed the feeding station (5), placed into a position which supports the envelopes (2).

7. Device according to one of Claims 1 to 6, **characterised in that** the respective trailing wall (15) of a receiving pocket (9) is designed for closing the latter.

8. Device according to one of Claims 1 to 7, **characterised in that** the receiving pockets (9) are designed in front of the delivery station (6) for enclosures (3), as seen in the conveying direction, so as to open the folded envelopes (2).

9. Device according to one of Claims 1 to 8, **characterised in that** the receiving pockets (9) comprise behind the delivery station (6) a gathering mechanism for delivered printed products.

10. Device according to one of Claims 1 to 9, **characterised in that** the feeding station (5) for envelopes (2) or main products is designed as a printed sheet feeder.

11. Device according to one of Claims 1 to 9, **characterised in that** ahead of the feeding station (5) is a sheet cutting and folding device (19, 20) which produces the envelopes (2) from a roll of paper.

12. Device according to Claim 11, **characterised in that** the envelope (2) is at the open side provided with a glued edge or a glued fold.

13. Device according to one of Claims 1 to 9, **characterised in that**, for the purpose of producing a folded envelope (2), the receiving pockets (9) are at the feeding station (5) supplied by a drawing device (23), which dips into the receiving pockets (9), with a section of a foil strip (22) which is weldable at the open side.

14. Device according to Claim 13, **characterised in that** drawing mechanism (23) is designed so as to be lifted out of fed receiving pockets (9).

15. Device according to one of Claims 13 and 14, **characterised in that** the conveying element (4) has an eject mechanism (25) which is operative at the outlet station (8).

16. Device according to Claims 13 to 15, **characterised in that** the outlet station (8) is composed of a conveying device (26) which communicates with the eject mechanism (25).

## Revendications

1. Dispositif pour assembler des produits imprimés amenés par une couverture ou une enveloppe repliée, constitué d'un organe de transport en circulation, présentant des poches de réception en forme de secteurs, auxquelles sont associés périphériquement un poste de garnissage amenant l'enveloppe avec le pli en avant et au moins un poste d'amenée mis en circuit en aval et effectuant le garnissage de l'enveloppe ouverte avec les produits d'impression rassemblés ainsi qu'un poste de prélèvement, caractérisé en ce que la zone de transport, reliant, en étant mue d'en dessous, les postes de garnissage (5) et d'amenée (6), situés à peu près en face de l'organe de transport (4), est réalisée de façon à avoir une action de transport et le poste de prélèvement (8) est disposé au-dessus d'un plan horizontal passant par l'axe de rotation de l'organe de transport (4).

2. Dispositif selon la revendication 1, caractérisé en ce que l'organe de transport (4) est en forme de tambour et présente plusieurs poches de logement (9), distribuées sur la périphérie et pouvant être commandées pour passer en position de fermeture et d'ouverture.

3. Dispositif selon l'une des revendications 1 et 2, caractérisé en ce que le poste de prélèvement (8) est formé par un transporteur cadencé (12) entraîné dans le même sens et voisin de l'organe de transport (4), plongeant dans les poches de logement (9) au moyen de pinces de saisie (11) commandées.

4. Dispositif selon l'une des revendications 1 à 3, caractérisé en ce que les parois (1) défilant en avant dans la direction de déplacement, des poches de logement (9) sont commandées, concernant leur progression sur le poste de garnissage (5) pour les enveloppes ou les produits principaux, avec un effet retardant.

5. Dispositif selon l'une des revendications 1 à 4, caractérisé en ce que la paroi (15), se trouvant chaque fois à l'arrière dans la direction de transport, d'une poche de logement (9) est commandée avec un effet retardant concernant sa progression vers le poste d'amenée (6) pour les annexes.

6. Dispositif selon l'une des revendications 1 à 5, caractérisé en ce que les poches de logement (9) sont décalables, après avoir quitté le poste de garnissage (5), en une position maintenant les enveloppes (2).

7. Dispositif selon l'une des revendications 1 à 6, caractérisé en ce que la paroi (15), située à l'arrière dans le sens de déplacement, d'une poche de logement (9) est chaque fois réalisée pour assurer la fermeture de cette dernière.

8. Dispositif selon l'une des revendications 1 à 7, caractérisé en ce que les poches de logement (9), lorsqu'on observe dans la direction du transport, sont réalisées de manière à ouvrir les enveloppes (2) pliées devant le poste d'amenée (6) pour les annexes (3).

9. Dispositif selon l'une des revendications 1 à 8, caractérisé en ce que les poches de logement (9) présentent un dispositif qui rassemble les produits d'impression (2, 3) amenés, après le passage au poste d'amenée (6).

10. Dispositif selon l'une des revendications 1 à 9, caractérisé en ce que le poste de garnissage (5) pour des enveloppes (2) ou des produits principaux est réalisé sous forme de margeur pour feuilles d'impression.

11. Dispositif selon l'une des revendications 1 à 9, caractérisé en ce que, en amont du poste de garnissage (5), est mis en circuit un dispositif de découpage et de pliage de feuilles (19, 20), produisant les enveloppes (2) à partir d'un rouleau de papier.

12. Dispositif selon la revendication 11, caractérisé en ce que l'enveloppe (2) est pourvue, du côté ouvert, d'une bordure adhésive-collante ou d'un repli collant.

13. Dispositif selon l'une des revendications 1 à 9, caractérisé en ce que, pour former une enveloppe (2) pliée, on amène aux poches de logement (9), sur le poste de garnissage (5), au moyen d'un dispositif d'insertion (23) plongeant dans les poches de logement (9) chaque fois un tronçon, pouvant être soudé sur le côté ouvert, d'une bande de feuille (22).

14. Dispositif selon la revendication 13, caractérisé en ce que le dispositif d'insertion (23) est réalisé de manière à pouvoir être soulevé hors des poches de logement (9) garnies.

15. Dispositif selon l'une des revendications 13 et 14, caractérisé en ce que l'organe de transport (4) présente un dispositif d'éjection (25) agissant au niveau du poste de prélèvement (8).

16. Dispositif selon les revendications 13 à 15, caractérisé en ce que le poste de prélèvement (8) est réalisé au moyen d'un dispositif de transport (26) communicant avec le dispositif d'éjection (25).
